# EUROPÄISCHE PATENTSCHRIFT

(11) **EP 0 880 156 B1**
(45) Veröffentlichungstag und Bekanntmachung des Hinweises auf die Patenterteilung: **12.06.2002**
(21) Anmeldenummer: 97117639.1
(22) Anmeldetag: 11.10.1997
(51) Int. Cl.: H01H 9/42, H01H 50/02, H01H 50/54

(54) **Widerstandsanordnung zu einem zum Schalten von kapazitiven Lasten bestimmten elektromagnetischen Schaltgerät**
Resistor arrangement for an electromagnetic switching device destined for switching a capacitive load
Agencement de résistance pour un appareil de commutation électromagnétique destiné à couper une charge capacitive

(30) Priorität: 20.05.1997 CH 116897
(43) Veröffentlichungstag der Anmeldung: 25.11.1998
(73) Patentinhaber: Rockwell Automation AG, CH-5001 Aarau (CH)
(72) Erfinder: Linek, Reiner, 01239 Dresden (DE)
(74) Vertreter: Morva, Tibor

(56) Entgegenhaltungen:
- DE-C- 19 729 595
- DE-U- 8 622 553
- DE-U- 29 601 735

## Beschreibung

Die vorliegende Erfindung betrifft eine Widerstandsanordnung zu einem zum Schalten von kapazitiven Lasten bestimmten elektromagnetischen Schaltgerät, wobei das Schaltgerät mit parallelgeschalteten Hauptkontaktstücken und Hilfskontaktstücken ausgerüstet ist und mindestens die einen Anschlussklemmen der Hilfskontaktstücke und mindestens die einen Anschlussklemmen der Hauptkontaktstücke an der gleichen Seite des Schaltgerätes übereinander angeordnet sind und zwischen den Anschlussklemmen der Haupt- und der Hilfskontaktstücke jeder Phase mindestens ein ohm'scher Widerstand angeschlossen ist, wobei die Hilfskontaktstücke vor den Hauptkontaktstücken ein- und nach diesen ausschalten.

Aus dem deutschen Gebrauchsmuster, DE-U1-29601735 ist eine Widerstandsanorsnung zu einem zum Schalten von kapazitiven Lasten bestimmten elektromagnetischen Schaltgerät der eingangs erwähnten Art bekannt. Das Schaltgerät ist mit parallelgeschalteten Hauptkontaktstücken und Hilfskontaktstücken ausgerüstet. Mindestens die einen Anschlüsse der Hilfskontaktstücke und mindestens die einen Anschlüsse der Hauptkontaktstücke sind an der gleichen Seite des Schaltgerätes übereinander angeordnet. Zwischen den Anschlussklemmen der Haupt- und der Hilfskontaktstücke jeder Phase ist mindestens ein ohm'scher Widerstand angeschlossen, wobei die Hilfskontaktstücke vor den Hauptkontaktstücken ein- und nach diesen ausschalten. Bei dieser Anorsnung ist jeder zwischen den Anschlüssen der Hauptkontaktstücke und der Hilfskontaktstücke ausserhalb des Schaltgerätes liegende ohm'sche Widerstand zur Sicherung der Stabilität des Widerstandes steif. Bevorzugt bestehen die Widerstände aus gestanztem Widerstandsblech. Jeder Widerstand ist aus Sicherheitsgründen in eine steife, aus Isoliermaterial bestehende Berührungsschutzabdeckung eingelegt. Diese Berührungsschutzabdeckung ist ein Zusatzbaustein, der zusätzliche Kosten verursacht und einen zusätzlichen Raum beansprucht. Um eine für die Stabilität ausreichende Steifigkeit eines Widerstandes zu erreichen, muss das Widerstandsblech eine entsprechende Dicke aufweisen, die oft mit der für den vorgesehenen Widerstandswert gewünschten Dicke nicht übereinstimmt. Das Widerstandsmaterial muss deshalb oft nicht nach dem spezifischen Widerstand, sondern nach den mechanischen Eigenschaften ausgewählt werden. Im weiteren ist ein steifer Widerstand mit einer starren Berührungsschutzabdeckung nur für einen bestimmten Abstand zwischen den Anschlussklemmen der Hilfs- und Hauptkontaktstücke geeignet. Beim Einsatz grösserer oder kleinerer Schaltgeräte oder Hilfsschalter muss die Widerstandsanordnung entsprechend ausgewechselt werden. Deshalb müssen mehrere Widerstandsanordnungen mit unterschiedlichen Abmessungen auf Lager gehalten werden, wodurch Kosten entstehen. Für die Befestigung der Berührungsschutzabdeckung müssen daran aufwendige Fortsätze angeformt sein.

Aus der EP-B1-0058235 ist ein weiteres elektromagnetisches Schaltgerät bekannt. Bei diesem Schaltgerät sind zwischen den Anschlüssen der Haupt- und Hilfskontakte jeder Pase aus isoliertem Draht gewickelte, ohm'sche Widerstände angeschlossen. Die gewickelten Widerstände weisen eine unzureichende Stabilität auf und müssen deshalb mit Isolierstoffrippen zwischen den benachbarten Phasen und zu den beiden Rändern des Schaltgerätes in ihrer Bewegung begrenzt werden. Die Widerstände stehen dem Schaltgerät vor und beanspruchen daher verhältnismässig viel Platz. Bei Erschütterungen des Schaltgerätes federn ausserdem die gewickelten Widerstände, wobei an den Anschlusstellen der Widerstandsdrähte Biegebeanspruchungen auftreten, die durch die zu erwartenden Ermüdungsbrüche zur Verkürzung der Lebensdauer des Schaltgerätes führen. Bei der Montage ist es schwierig, die aus Widerstandsdraht gewickelten unstabilen Widerstände anzuschliessen, sie müssen dazu an beiden Enden gehalten und geführt werden.

Die Aufgabe der vorliegenden Erfindung ist es, eine Widerstandsanordnung zu einem zum Schalten von kapazitiven Lasten geeigneten, elektromagnetischen Schaltgerät zu entwickeln, wobei im Schaltgerät die zum Schalten kapazitiver Lasten erforderlichen Widerstände so eingebaut sind, dass jeder Widerstand mit einer ausreichenden Stabilität gehalten ist, eine verhältnismässig hohe Lebensdauer aufweist, raumsparend angeordnet ist und eine einfache Montage ermöglicht. Die gestellte Aufgabe ist dadurch gelöst, dass jeder Widerstand unmittelbar unter der Anschlussklemme des Hilfskontaktstückes in einem in Richtung der Anschlussklemme des Hauptkontaktstückes sich ausdehnenden, in einem Gehäuse aus Isolierstoff vorhandenen Hohlraum untergebracht ist. Der Hohlraum im Isoliestoffgehäuse sichert durch seine Wände eine gute Stabilität der Widerstände. Im Hohlraum sind die Widerstände bei Erschütterungen in ihren Bewegungen beschränkt, so dass praktisch keine Ermüdungsbrüche zu erwarten sind, wodurch die Lebensdauer der Widerstände verhältnismässig hoch ausfällt. Diese Anordnung ist für eine einfache Montage geeignet und ist raumsparend.

Jeder Widerstand kann im vom Gehäuse der Hauptkontaktstücke trennbaren Gehäuse der Hilfskontaktstücke in einem unter der Anschlussklemme des zugeordneten Hilfskontaktstückes vorhandenen Hohlraum eingebaut sein und mit dem einen Anschluss am einen Ende an der im oberen Bereich des Hohlraumes liegenden Anschlussklemme des Hilfskontaktstückes angeschlossen sein und das andere Ende jedes Widerstandes über einen elektrischen Leiter aus dem Hohlraum hinausgeführt sein, wobei das freie Ende des elektrischen Leiters für den Anschluss an der Anschlussklemme des im mit dem Gehäuse der Hilfskontaktstücke zusammengebauten Gehäuse der Hauptkontaktstücke liegenden Hauptkontaktstückes der gleichen Phase ausgebildet ist. Auf diese Weise kann der Hilfsschalter mit den Widerständen vormontiert sein und bei Bedarf auf das Schaltgerät mit den Hauptkontaktstücken, in der Regel auf ein Schütz, aufgesetzt werden.

Vorteilhafterweise ist der aus dem Hohlraum herausgeführte elektrische Leiter flexibel und mit einer elektrischen Isolation versehen. Mit diesem elektrischen Leiter ist der Anschluss der Widerstände an den Anschlussklemmen der Hauptkontaktstücke bei aufgesetztem Hilfsschalter sehr einfach.

Im folgenden wird anhand der beiliegenden Zeichnungen ein Ausführungsbeispiel der Erfindung näher beschrieben. Es zeigen:
- Fig.1: das Schaltschema eines elektromagnetischen Schaltgerätes mit einer kapazitiven Last,
- Fig.2: einen Teil des elektromagnetischen Schaltgerätes, teilweise im Schnitt,
- Fig.3: einen schraubenlinienförmig gebogenen Widerstand mit den beiden Anschlüssen von der Seite und
- Fig.4: von oben.

Das Schaltschema in Fig.1 zeigt ein elektromagnetisches Schaltgerät 1 mit einer aus drei Kondensatoren 2 gebildeten kapazitiven Last. Das elektromagnetische Schaltgerät 1 ist mit Hauptkontaktstücken 3 und mit Hilfskontaktstücken 4 ausgerüstet, die durch einen Elektromagneten 5 betätigt werden. Die Hilfskontaktstücke 4 schalten dabei vor den Hauptkontaktstücken 3 ein und nach den Hauptkontaktstücken 3 aus. Zwischen den Anschlussklemmen 6 der Hauptkontaktstücke 3 und den Anschlussklemmen 7 der Hilfskontaktstücke 4 sind phasenweise je ein Widerstand 8 angeschlossen. Die anderen Anschlussklemmen 9, 10 der Haupt- und Hilfskontaktstücke 3, 4 sind in jeder Phase durch die Verbindungen 11 miteinander elektrisch leitend verbunden. Die Hauptund Hilfskontaktstücke 3, 4 sind über den Widerstand 8 parallel geschaltet. Die Widerstände 8 sind als Lade- bzw. Entladewiderstände für die Kondensatoren 2 vorgesehen.

Fig.2 zeigt einen Teil eines elektromagnetischen Schaltgerätes 1, teilweise im Schnitt. Die in der Fig.2 nicht sichtbaren Hauptkontaktstücke 3 sind im Gehäuse 12 untergebracht. Die Hilfskontaktstücke 4 sind im Gehäuse 13 angeordnet. Die beiden Gehäuse 12 und 13 der Haupt- und der Hilfskontaktstücke 3, 4 sind miteinander in nicht näher dargestellter Weise mechanisch lösbar verbunden. Das Gehäuse 13 der Hilfskontaktstücke 4 wird bei Bedarf am Gehäuse 12 der Hauptkontaktstücke 3, das in der Regel das Gehäuse eines elektromagnetischen Schützes ist, befestigt.

Der Widerstand 8 ist in jeder Phase unmittelbar unter der Anschlussklemme 7 des Hilfskontaktstückes 4 in einem in Richtung der Anschlussklemme 6 des Hauptkontaktstückes 3 sich ausdehnenden, im Gehäuse 13 vorhandenen Hohlraum 14 untergebracht. Die Figuren 3 und 4 zeigen den Widerstand 8 von der Seite und von oben, mit den oberen Anschluss 15 und mit dem am anderen Ende des Widerstandes 8 angeschlossenen, elektrischen Leiter 16. Dieser Widerstand 8 ist mit seinem oberen Anschluss 15 an der im oberen Bereich des Hohlraumes 14 liegenden Anschlussklemme 7 des Hilfskontaktstückes 4 angeschlossen. Das andere Ende des Widerstandes 8 ist über den elektrischen Leiter 16 aus dem Hohlraum 14 hinausgeführt. Das Gehäuse 13 der Hilfskontaktstücke 4 wird bei der Herstellung mit den Widerständen 8 ausgerüstet. Die Verbindungen 11 und die elektrischen Leiter 16 stehen beim fertig montierten Gehäuse 13 zum Anschluss an den Anschlussklemmen 6 und 9 der Hauptkontaktstücke 3 zur Verfügung. Um den Anschluss des elektrischen Leiters 16 an der Anschlussklemme 6 zu erleichtern, is sein freies Ende mit einem unter die Anschlussklemme 6 einschiebbaren Anschlusstück 17 versehen. Aus praktischen Gründen ist der elektrische Leiter 16 flexibel und mit einer elektrischen Isolation versehen. Wahlweise kann der Widerstandsdraht selber als aus dem Hohlraum 14 herausgeführter elektrischer Leiter 16 benützt werden. In diesem Fall ist der aus dem Hohlraum 14 herausgeführte Teil des Widerstandsdrahtes elektrisch isoliert.

## Patentansprüche

1. Widerstandsanordnung zu einem zum Schalten von kapazitiven Lasten bestimmten elektromagnetischen Schaltgerät, wobei das Schaltgerät mit parallelgeschalteten Hauptkontaktstücken (3) und Hilfskontaktstücken (4) ausgerüstet ist und mindestens die einen Anschlussklemmen (7) der Hilfskontaktstücke (4) und mindestens die einen Anschlussklemmen (6) der Hauptkontaktstücke (3) an der gleichen Seite des Schaltgerätes übereinander angeordnet sind und zwischen den Anschlusseklemmen (6, 7) der Haupt- und der Hilfskontaktstücke (3, 4) jeder Phase mindestens ein ohm'scher Widerstand (8) angeschlossen ist, wobei die Hilfskontaktstücke (4) vor den Hauptkontaktstücken (3) ein- und nach diesen ausschalten, **dadurch gekennzeichnet, dass** jeder Widerstand (8) unmittelbar unter der Anschlussklemme (7) des Hilfskontaktstückes (4) in einem in Richtung der Anschlussklemme (6) des Hauptkontaktstückes (3) sich ausdehnenden, in einem Gehäuse (13) aus Isolierstoff vorhandenen Hohlraum (14) untergebracht ist.

2. Widerstandsanordnung nach Anspruch 1, **dadurch gekennzeichnet, dass** jeder Widerstand (8) im vom Gehäuse (12) der Hauptkontaktstücke (3) trennbaren Gehäuse (13) der Hilfskontaktstücke (4) in einem unter der Anschlussklemme (7) des zugeordneten Hilfskontaktstückes (4) vorhandenen Hohlraum (14) eingebaut ist und mit dem einen Anschluss (15) am einen Ende an der im oberen Bereich des Hohlraumes (14) liegenden Anschlussklemme (7) des Hilfskontaktstückes (4) angeschlossen ist und das andere Ende jedes Widerstandes (8) über einen elektrischen Leiter (16) aus dem Hohlraum (14) hinausgeführt ist, wobei das freie Ende des elektrischen Leiters (16) für den Anschluss an der Anschlussklemme (6) des im mit dem Gehäuse (13) der Hilfskontaktstücke (4) zusammengebauten Gehäuse (12) der Hauptkontaktstücke (3) liegenden Hauptkontaktstückes (3) der gleichen Phase ausgebildet ist.

3. Widerstandsanordnung nach Anspruch 2, **dadurch gekennzeichnet, dass** der aus dem Hohlraum (14) herausgeführte elektrische Leiter (16) flexibel und mit einer elektrischen Isolation versehen ist.

## Claims

1. A resistor arrangement for an electromagnetic switching device that is intended to be used for switching capacitive loads, wherein the switching device is equipped with parallel-connected main contact makers (3) and auxiliary contact makers (4) and at least the one connecting terminals (7) of the auxiliary contact makers (4) and at least the one connecting terminals (6) of the main contact makers (3) are arranged one above the other on the same side of the switching device, and at least one ohmic resistor (8) is connected between the connecting terminals (6, 7) of the main and the auxiliary contact makers (3, 4) for each phase, said auxiliary contact makers (4) closing prior to the main contact makers (3) and opening after them, **characterised in that** each resistor (8) is accommodated directly below the connecting terminal (7) of the auxiliary contact maker (4) in a hollow space (14) which is present in a housing (13) of insulating material and extends in a direction towards the connecting terminal (6) of the main contact maker (3).

2. A resistor arrangement in accordance with Claim 1, **characterised in that** each resistor (8) is installed in a hollow space (14) which is present beneath the connecting terminal (7) of the associated auxiliary contact maker (4) in the housing (13) for the auxiliary contact makers (4), which housing is detachable from the housing (12) for the main contact makers (3), and a contact (15) at one end of said resistor is connected to the connecting terminal (7) of the auxiliary contact maker (4) located in the upper region of the hollow space (14) whilst the other end of each resistor (8) is led out from the hollow space (14) by means of an electrical conductor (16), whereby the free end of the electrical conductor (16) is formed for making connection with the like-phased connecting terminal (6) of the main contact maker (3) which is located in the housing (12) for the main contact makers (3), which said housing is fitted to the housing (13) for the auxiliary contact makers (4).

3. A resistor arrangement in accordance with Claim 2, **characterised in that** the electrical conductor (16) that is led out from the hollow space (14) is flexible and provided with electrical insulation.

## Revendications

1. Dispositif de résistance à un appareil de commutation électromagnétique destiné à commuter des charges capacitives, l'appareil de commutation étant muni de plots de contact principaux (3) et de plots de contact auxiliaires (4) montés en parallèle, avec au moins certaines bornes de raccord (7) des plots de contact auxiliaires (4) et au moins certaines bornes de raccord (6) des plots de contact principaux (3) placées les unes au-dessus des autres du même côté de l'appareil de commutation, tandis qu'entre les bornes de raccord (6, 7) des plots de contact principaux et auxiliaires (3, 4) de chaque phase est raccordée au moins une résistance ohmique (8), les plots, de contact auxiliaires (4) se connectant en amont et se déconnectant en aval des plots de contact principaux (3),
**caractérisé en ce que**
chaque résistance (8) est introduite dans chaque phase immédiatement au-dessous de la borne de raccord (7) du plot de contact auxiliaire (4) dans une cavité (14) qui existe dans un logement (13) en matériau isolant et qui s'étend en direction de la borne de raccord (6) du plot de contact principal (3).

2. Dispositif de résistance selon la revendication 1,
**caractérisé en ce que**
chaque résistance (8) peut être montée dans le logement (13) des plots de contact auxiliaires (4) séparable du logement (12) des plots de contact principaux (3) dans une cavité (14) existant au-dessous de la borne de raccord (7) du plot de contact auxiliaire (4) correspondant et être raccordée avec l'un des raccordements (15) à l'une des extrémités sur la borne de raccord (7) du plot de contact auxiliaire (4) qui se trouve dans la partie supérieure de la cavité (14) et l'autre extrémité de chaque résistance (8) peut être guidée vers l'extérieur de la cavité (14) par un conducteur électrique (16), l'extrémité libre du conducteur électrique (16) étant formée pour le raccordement à la borne de raccord (6) du plot de contact principal (3) de la même phase lequel plot se trouve dans le logement (12) des plots de contact principaux (3) assemblé avec le logement (13) des plots de contact auxiliaires (4).

3. Dispositif de résistance selon la revendication 2,
**caractérisée en ce que**
le conducteur électrique (16) guidé en dehors de la cavité (14) est flexible et est pourvu d'une isolation électrique.
